# EUROPÄISCHE PATENTSCHRIFT

(11) **EP 2 023 364 B1**
(45) Veröffentlichungstag und Bekanntmachung des Hinweises auf die Patenterteilung: **12.10.2011**
(21) Anmeldenummer: 07015519.7
(22) Anmeldetag: 07.08.2007
(51) Int. Cl.: H01H 71/08

(54) **Elektromagnetisches Schaltgerät mit mehreren relativ zueinander abgestuften Bereichen**
Electromagnetic switching device with several areas graded relative to one another
Commutateur électromagnétique doté de plusieurs zones dégradées les unes par rapport aux autres

(43) Veröffentlichungstag der Anmeldung: 11.02.2009
(73) Patentinhaber: SIEMENS AKTIENGESELLSCHAFT, 80333 München (DE)
(72) Erfinder: Koppmann, Bardo, 92700 Kaltenbrunn (DE); Schlegl, Peter, 90518 Altdorf (DE); Zimmermann, Norbert, 92237 Sulzbach-Rosenberg (DE)

(56) Entgegenhaltungen:
- EP-A- 0 768 727
- FR-A- 2 793 948
- FR-A- 2 830 677

## Beschreibung

Die vorliegende Erfindung betrifft ein elektromagnetisches Schaltgerät,
- wobei das elektromagnetische Schaltgerät ein Gehäuse mit einer Montageseite und einer der Montageseite gegenüber liegenden Anschlussseite aufweist,
- wobei die Änschlussseite einen ersten Hauptanschlussbereich zum Anschließen von ersten Hauptleitern an im Inneren des Gehäuses angeordnete erste feststehende Hauptkontakte aufweist,
- wobei die Anschlussseite einen zweiten Hauptanschlussbereich zum Anschließen von zweiten Hauptleitern an im Inneren des Gehäuses angeordnete zweite feststehende Hauptkontakte aufweist,
- wobei im Inneren des Gehäuses bewegliche Hauptkontaktbrücken angeordnet sind, mittels derer jeweils ein Hauptstrompfad schaltbar ist,
- wobei jeder Hauptstrompfad je einen der ersten feststehenden Hauptkontakte, je einen der zweiten feststehenden Hauptkontakte und je eine der Hauptkontaktbrücken enthält,
- wobei der erste und der zweite Hauptanschlussbereich einander gegenüber liegen.

Derartige elektromagnetische Schaltgeräte sind - beispielsweise in Form von Schützen, Leistungsrelais und elektromechanischen Leistungsschaltern - weit verbreitet. Rein beispielhaft wird auf die EP 1 181 704 B1 verwiesen, aus der ein entsprechendes Schütz bekannt ist. Weiterhin wird rein beispielhaft auf die DE 102 24 976 B4 oder die FR 2 830 677 A verwiesen, aus der ein entsprechender Leistungsschalter bekannt ist.

Beim Verdrahten eines elektromagnetischen Schaltgeräts werden verschiedene Leiter an das Schaltgerät angeschlossen. Die anzuschließenden Leiter umfassen zumindest die Hauptleiter, welche mittels des Schaltgeräts geschaltet werden. Weiterhin werden in vielen Fällen Hilfsleiter angeschlossen, welche den Schaltzustand des Schaltgeräts an eine übergeordnete Steuerung rückmelden. Weiterhin werden in vielen Fällen Steuerleiter zur Betätigung des Schaltgerätes angeschlossen. Auf Grund der Vielzahl anzuschließender Leiter entsteht für den Bediener oftmals eine Unübersichtlichkeit bezüglich der Zuordnung der einzelnen Leiter zu den korrespondierenden Anschlüssen des Schaltgeräts.

Für die räumliche Anordnung der verschiedenen Anschlüsse sind verschiedene Lösungen bekannt. So ist beispielsweise bekannt, direkt nebeneinander angeordnete Anschlüsse vorzusehen. Weiterhin ist bekannt, die Haupt- und Steuerleiter in zwei voneinander verschiedenen Ebenen anzuschließen. Hierbei können die Hauptleiter vor den Steuerleitern oder hinter den Steuerleitern liegen. Weiterhin ist bekannt, Haupt-, Hilfs- und Steuerleiter in drei voneinander verschiedenen Ebenen anzuschließen. In diesem Fall liegen die Hauptleiter hinter den Hilfsleitern, aber vor den Steuerleitern. Weiterhin ist bekannt, die Hauptleiter in einer Ebene und die Hilfs- und die Steuerleiter in einer weiteren Ebene an das Schaltgerät anzuschließen. In diesem Fall liegen die Hauptleiter hinter den Hilfs- und den Steuerleitern. Schließlich ist bekannt, die Haupt- und die Hilfsleiter in einer ersten Ebene und die Steuerleitungen in einer zweiten Ebene anzuschließen. Die Haupt- und die Hilfsleiter liegen hierbei hinter den Steuerleitern.

Weiterhin können an das Schaltgerät in vielen Fällen Zusatzmodule angebaut werden. Insbesondere zur platzsparenden Bauweise werden derartige Zusatzmodule oftmals in die Hüllkontur des Schaltgeräts integriert. In das Schaltgerät oder in seine Hüllkontur integrierte Zusatzmodule können jedoch entweder nur mit Zusatzwerkzeugen demontiert werden oder sind nach der Montage des elektromagnetischen Schaltgeräts nicht mehr ohne weiteres zugänglich.

Die Aufgabe der vorliegenden Erfindung besteht darin, ein elektromagnetisches Schaltgerät derart auszugestalten, dass der Anschluss- und Bedienkomfort erhöht wird.

Die Aufgabe wird durch ein elektromagnetisches Schaltgerät mit den Merkmalen des Anspruchs 1 gelöst. Vorteilhafte Ausgestaltungen sind Gegenstand der abhängigen Ansprüche 2 bis 8.

Das erfindungsgemäße elektromagnetische Schaltgerät geht aus von einem elektromagnetischen Schaltgerät der obenstehend beschriebenen Art. Erfindungsgemäß sind zwischen dem ersten und dem zweiten Hauptanschlussbereich ein erster und ein zweiter Zentralbereich angeordnet. Der erste und der zweite Zentralbereich sind gegenüber den Hauptanschlussbereichen erhaben und vom ersten zum zweiten Hauptanschlussbereich gesehen nebeneinander angeordnet. Der erste Zentralbereich erhebt sich hierbei weiter über die Hauptanschlussbereiche als der zweite Zentralbereich.

Bei dem erfindungsgemäßen elektromagnetischen Schaltgerät ist es beispielsweise möglich,
- dass je einer der Zentralbereiche als Hilfsanschlussbereich zum Anschließen von Hilfsleitern an im Inneren des Gehäuses angeordnete feststehende Hilfskontakte und als Steueranschlussbereich zum Anschließen von Steuerleitern an eine im Inneren des Gehäuses angeordnete Steuerschaltung dient,
- dass im Inneren des Gehäuses mindestens eine bewegliche Hilfskontaktbrücke angeordnet ist,
- dass mittels jeder Hilfskontaktbrücke ein Hilfsstrompfad schaltbar ist, der zwei der Hilfskontakte und die jeweilige Hilfskontaktbrücke enthält, und
- dass die Hilfskontaktbrücken und die Hauptkontaktbrücken derart miteinander gekoppelt sind, dass die Hilfsstrompfade zusammen mit den Hauptstrompfaden geschaltet werden.

Auf diese Weise ergibt sich eine klare, intuitiv erkennbare Zuordnung der einzelnen Anschlussbereiche zu den korrespondierenden Leitern. Die Gefahr einer Fehlverdrahtung ist damit reduziert.

Alternativ oder zusätzlich ist es möglich, dass der zweite Zentralbereich eine Aufnahme für ein Zusatzmodul aufweist und dass die Aufnahme elektrische Zusatzkontakte zum elektrischen Verbinden des Zusatzmoduls mit einer im Inneren des Gehäuses angeordneten Schaltung aufweist. In diesem Fall kann beispielsweise das Zusatzmodul über den zweiten Zentralbereich überstehen und damit werkzeuglos entfernbar sein. Dennoch ist es nicht erforderlich, dass das Zusatzmodul über den ersten Zentralbereich und damit das elektromagnetische Schaltgerät in seiner Gesamtheit übersteht.

Vorzugsweise ist zwischen dem ersten und dem zweiten Zentralbereich ein vom ersten zum zweiten Hauptanschlussbereich verlaufender Kabelkanal angeordnet. Durch diese Ausgestaltung ist es nicht erforderlich, Leitungen über die Zentralbereiche hinweg zu führen.

Der zweite Zentralbereich und der Kabelkanal können mittels einer entfernbaren Abdeckung abgedeckt sein. Vorzugsweise grenzt hierbei die entfernbare Abdeckung im abgedeckten Zustand von zweitem Zentralbereich und Kabelkanal niveaugleich an den ersten Zentralbereich an.

Die Abdeckung kann als schwenkbare Klappe ausgebildet sein. In diesem Fall ist die Klappe vorzugsweise um eine Schwenkachse schwenkbar, die an einem vom ersten Zentralbereich entfernten Ende des zweiten Zentralbereichs angeordnet ist.

Weitere Vorteile und Einzelheiten ergeben sich aus der nachfolgenden Beschreibung eines Ausführungsbeispiels in Verbindung mit den Zeichnungen. Es zeigen in Prinzipdarstellung:
- FIG 1: eine perspektivische Darstellung des mechanischen Aufbaus eines erfindungsgemäßen elektromagnetischen Schaltgeräts,
- FIG 2: schematisch ein elektrisches Blockschaltbild des elektromagnetischen Schaltgeräts von FIG 1,
- FIG 3: einen Ausschnitt von FIG 1,
- FIG 4: den Ausschnitt von FIG 3 und ein Zusatzmodul und
- FIG 5: eine Draufsicht auf den Ausschnitt von FIG 3.

Die Grundzüge der vorliegenden Erfindung werden zunächst anhand von FIG 1 näher erläutert. Ergänzend ist hierbei teilweise FIG 2 mit heranzuziehen.

Gemäß FIG 1 weist ein elektromagnetisches Schaltgerät ein Gehäuse 1 auf. Das Gehäuse 1 weist insbesondere eine Montageseite 2 und eine der Montageseite 2 gegenüber liegende Anschlussseite 3 auf. Mittels der Montageseite 2 kann das elektromagnetische Schaltgerät beispielsweise an eine Wand eines Schaltschranks montiert werden.

Die Anschlussseite 3 weist einen ersten Hauptanschlussbereich 4 auf. Über den ersten Hauptanschlussbereich 4 können gemäß FIG 2 erste Hauptleiter 5 an erste feststehende Hauptkontakte 6 angeschlossen werden. Die Hauptkontakte 6 sind hierbei gemäß FIG 2 im Inneren des Gehäuses 1 angeordnet. Die Anzahl an ersten Hauptkontakten 6 liegt in der Regel bei drei bis fünf.

Die Anschlussseite 3 weist weiterhin einen zweiten Hauptanschlussbereich 4' auf. Über den zweiten Hauptanschlussbereich 4' können zweite Hauptleiter 5' an zweite feststehende Hauptkontakte 6' angeschlossen werden. Auch die zweiten Hauptkontakte 6' sind hierbei (siehe FIG 2) im Inneren des Gehäuses 1 angeordnet. Ihre Anzahl korrespondiert mit der Anzahl an ersten Hauptkontakten 6.

Im Inneren des Gehäuses 1 sind weiterhin bewegliche Hauptkontaktbrücken 7 angeordnet. Mittels der Hauptkontaktbrücken 7 ist jeweils ein Hauptstrompfad 8 schaltbar. Jeder Hauptstrompfad 8 enthält hierbei je einen der ersten feststehenden Hauptkontakte 6, je einen der zweiten feststehenden Hauptkontakte 6' und je eine der Hauptkontaktbrücken 7. Aus Gründen der Übersichtlichkeit ist in FIG 2 nur ein einziger Hauptstrompfad 8 mit seinen Hauptkontakten 6, 6' und seiner Kontaktbrücke 7 detailliert dargestellt.

Gemäß FIG 1 liegen der erste und der zweite Hauptanschlussbereich 4, 4' einander gegenüber. In der Regel sind sie - vergleiche eine Linie 9 in FIG 1 - niveaugleich angeordnet. Es wäre jedoch möglich, dass einer der Hauptbereiche 4, 4' sich über den jeweils anderen Hauptkontaktbereich 4', 4 erhebt.

Zwischen dem ersten und dem zweiten Hauptanschlussbereich 4, 4' sind ein erster und ein zweiter Zentralbereich 10, 10' angeordnet. Der erste und der zweite Zentralbereich 10, 10' sind gegenüber den Hauptanschlussbereichen 4, 4' erhaben. Der erste Zentralbereich 10 erhebt sich hierbei weiter über die Hauptanschlussbereiche 4, 4' als der zweite Zentralbereich 10'. Ein Abstand h des ersten Zentralbereichs 10 von den Hauptanschlussbereichen 4, 4' ist also größer als ein Abstand h' des zweiten Zentralbereiches 10' von den Hauptanschlussbereichen 4, 4'. Ferner sind die Zentralbereiche 10, 10' vom ersten zum zweiten Hauptanschlussbereich 4, 4' gesehen nebeneinander angeordnet.

Die erfindungsgemäße Ausgestaltung des elektromagnetischen Schaltgeräts kann auf verschiedene Weise genutzt werden. Beispielsweise ist es möglich, dass einer der Zentralbereiche 10, 10' als Hilfsanschlussbereich zum Anschließen von Hilfsleitern 11 an feststehende Hilfskontakte 12 dient. Die Hilfskontakte 12 sind hierbei (siehe FIG 2) im Inneren des Gehäuses 1 angeordnet. Der andere der Zentralbereiche 10, 10' dient in diesem Fall als Steueranschlussbereich zum Anschließen von Steuerleitern 13 an eine Steuerschaltung 14 (siehe erneut FIG 2). Auch die Steuerschaltung 14 ist hierbei im Inneren des Gehäuses 1 angeordnet.

Gemäß FIG 2 dient der erste Zentralbereich 10 als Hilfsanschlussbereich, der zweite Zentralbereich 10' als Steueranschlussbereich. Es könnte jedoch alternativ auch eine umgekehrte Zuordnung bestehen.

Im Falle der Ausgestaltung der Zentralbereiche 10, 10' als Hilfsanschlussbereich und als Steueranschlussbereich ist im Inneren des Gehäuses 1 gemäß FIG 2 pro Paar feststehender Hilfskontakte 12 jeweils eine bewegliche Hilfskontaktbrücke 15 angeordnet. Mittels jeder Hilfskontaktbrücke 15 ist ein Hilfsstrompfad 16 schaltbar, der die beiden jeweiligen Hilfskontakte 12 und die jeweilige Hilfskontaktbrücke 15 enthält. Die Anzahl an Hilfsstrompfaden 16 beträgt in der Regel eins oder zwei. Aus Gründen der Übersichtlichkeit ist in FIG 2 - analog zu den Hauptstrompfaden 8 - nur einer der Hilfsstrompfade 16 detailliert dargestellt.

Die Hilfskontaktbrücken 15 und die Hauptkontaktbrücken 7 sind derart miteinander gekoppelt, dass die Hilfsstrompfade 16 zusammen mit den Hauptstrompfaden 8 geschaltet werden. Dies kann beispielsweise dadurch erreicht werden, dass ein gemeinsamer Kontaktbrückenträger 17 vorhanden ist, der die Hauptkontaktbrücken 7 und die Hilfskontaktbrücken 15 gemeinsam bewegt.

Das Vorhandensein von Hilfsleitern 11 und Steuerleitern 13 ist insbesondere dann sinnvoll, wenn das elektromagnetische Schaltgerät als Schütz, als Leistungsrelais oder als elektrisch bidirektional schaltbarer elektromechanischer Leistungsschalter ausgebildet ist.

Alternativ oder - bevorzugt - zusätzlich zum Vorhandensein von Hilfsleitern 11 und Steuerleitern 13 ist es möglich, dass der zweite Zentralbereich 10' eine Aufnahme 18 aufweist (siehe FIG 3). In diesem Fall ist es möglich, in die Aufnahme 18 ein Zusatzmodul 19 einzusetzen (siehe FIG 4). Die Aufnahme 18 weist in diesem Fall elektrische Zusatzkontakte 20 auf (siehe FIG 5). Mittels der elektrischen Zuatzkontakte 20 kann das Zusatzmodul 19 mit einer im Inneren des Gehäuses 1 angeordneten Schaltung 21 verbunden werden (siehe FIG 2). Die Anzahl an Zusatzkontakten 20 ist hierbei nach Bedarf wählbar. Das Zusatzmodul 19 kann im in die Aufnahme 18 eingesetzten Zustand über den zweiten Zentralbereich 10' überstehen. Dadurch ist es für einen Bediener möglich, das Zusatzmodul 19 mit den Fingern zu greifen und aus der Aufnahme 18 zu entfernen. Werkzeug wird hierfür nicht benötigt.

In einer bevorzugten Ausgestaltung des elektromagnetischen Schaltgeräts ist zwischen dem ersten und dem zweiten Zentralbereich 10, 10' ein Kabelkanal 22 angeordnet. Der Kabelkanal 22 verläuft vom ersten zum zweiten Hauptbereich 4, 4'. Das Vorhandensein des Kabelkanals 22 ist jedoch nicht zwingend. Alternativ können die Zentralbereiche 10, 10' unmittelbar aneinander angrenzen.

Die Tiefe des Kabelkanals 22 kann nach Bedarf gewählt werden. In der Regel wird der Kabelkanal 22 niveaugleich zu den Hauptanschlussbereichen 4, 4' verlaufen. Falls die Hauptanschlussbereiche 4, 4' unterschiedliche Niveaus aufweisen, kann der Kabelkanal 22 alternativ gerampt sein oder auf dem Niveau eines der beiden Hauptanschlussbereiche 4, 4' verlaufen.

Der Kabelkanal 22 und der zweite Zentralbereich 10' sind vorzugsweise mittels einer Abdeckung 23 abgedeckt. Die Abdeckung 23 ist hierbei entfernbar.

Die Abdeckung 23 kann beispielsweise als schwenkbare Klappe ausgebildet sein. In diesem Fall ist die Klappe 23 vorzugsweise um eine Schwenkachse 24 schwenkbar, die an einem vom ersten Zentralbereich 10 entfernten Ende 25 des zweiten Zentralbereichs 10' angeordnet ist (siehe FIG 5).

Die Klappe 23 kann unterhalb des ersten Zentralbereichs 10 enden. In der Regel steht sie nicht über den ersten Zentralbereich 10 über. Vorzugsweise grenzt sie im abgedeckten Zustand von zweitem Zentralbereich 10' und Kabelkanal 22 niveaugleich an den ersten Zentralbereich 10 an.

Das erfindungsgemäße elektromagnetische Schaltgerät weist viele Vorteile auf.
- Beispielsweise erfolgt eine Abstufung der Anschlussbereiche 4, 4', 10, 10' innerhalb des elektromagnetischen Schaltgeräts. Dadurch wird eine Differenzierung hinsichtlich der Funktionalitäten vorgenommen. Die Übersichtlichkeit wird erhöht, die Wahrscheinlichkeit einer Fehlverdrahtung verringert.
- Die Abstufung der einzelnen Bereiche 4, 4', 10, 10' ermöglicht weiterhin die Integration von Zusatzmodulen 19 in einer Weise, bei der eine optische Kontrolle hinsichtlich des Einbauzustandes jederzeit leicht möglich ist. Dennoch ist die Demontage des Zusatzmoduls 19 werkzeuglos möglich, weil das Zusatzmodul 19 über den zweiten Zentralbereich 10' überstehen kann, ohne über das elektromagnetische Schaltgerät insgesamt überzustehen.
- Die Nachteile in der Zugänglichkeit oder in der Übersichtlichkeit des elektromagnetischen Schaltgeräts, die im Stand der Technik stets in gewissem Umfang gegeben sind, werden vermieden. Weiterhin können die in der Regel stärker dimensionierten Hauptleiter 5, 5' vor den Hilfsleitern 11 und den Steuerleitern 13 angeschlossen werden.
- Das erfindungsgemäße elektromagnetische Schaltgerät vereint alle Vorzüge hinsichtlich Übersichtlichkeit durch die Differenzierung in drei verschiedene Anschlussniveaus. Dennoch wird eine platzsparende und kompakte Bauweise erreicht.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

### Bezugszeichenliste

- 1: Gehäuse
- 2: Montageseite
- 3: Anschlussseite
- 4, 4': Hauptanschlussbereiche
- 5, 5': Hauptleiter
- 6, 6': Hauptkontakte
- 7: Hauptkontaktbrücken
- 8: Hauptstrompfade
- 9: Linie
- 10, 10': Zentralbereiche
- 11: Hilfsleiter
- 12: Hilfskontakte
- 13: Steuerleiter
- 14: Steuerschaltung
- 15: Hilfskontaktbrücken
- 16: Hilfsstrompfade
- 17: Kontaktbrückenträger
- 18: Aufnahme
- 19: Zusatzmodul
- 20: Zusatzkontakte
- 21: Schaltung
- 22: Kabelkanal
- 23: Abdeckung
- 24: Schwenkachse
- 25: entferntes Ende

- h, h': Abstände

## Patentansprüche

1. Elektromagnetisches Schaltgerät,
- wobei das slektromagnetische Schaltgerät ein Gehäuse (1) mit einer Montageseite (2) und einer der Montageseite (2) gegenüber liegenden Anschlussseite (3) aufweist,
- wobei die Anschlussseite (3) einen ersten Hauptanschlussbereich (4) zum Anschließen von ersten Hauptleitern (5) an im Inneren des Gehäuses (1) angeordnete erste feststehende Hauptkontakte (6) aufweist,
- wobei die Anschlussseite (3) einen zweiten Hauptanschlussbereich (4') zum Anschließen von zweiten Hauptleitern (5') an im Inneren des Gehäuses (1) angeordnete zweite feststehende Hauptkontakte (6') aufweist,
- wobei im Inneren des Gehäuses (1) bewegliche Hauptkontaktbrücken (7) angeordnet sind, mittels derer jeweils ein Hauptstrompfad (8) schaltbar ist,
- wobei jeder Hauptstrompfad (8) je einen der ersten feststehenden Hauptkontakte (6), je einen der zweiten feststehenden Hauptkontakte (6') und je eine der Hauptkontaktbrücken (7) enthält,
- wobei der erste und der zweite Hauptanschlussbereich (4, 4') einander gegenüber liegen,
- wobei zwischen dem ersten und dem zweiten Hauptanschlussbereich (4, 4') ein erster und ein zweiter Zentralbereich (10, 10') angeordnet sind, **dadurch gekennzeichnet, dass**
- der erste und der zweite Zentralbereich (10, 10') gegenüber den Hauptanschlussbereichen (4, 4') erhaben sind und vom ersten zum zweiten Hauptanschlussbereich (4, 4') gesehen nebeneinander angeordnet sind und
- wobei der erste Zentralbereich (10) sich weiter über die Hauptanschlussbereiche (4, 4') erhebt als der zweite Zentralbereich (10').

2. Elektromagnetisches Schaltgerät nach Anspruch 1,
**dadurch gekennzeichnet,**
- **dass** je einer der Zentralbereiche (10, 10') als Hilfsanschlussbereich zum Anschließen von Hilfsleitern (11) an im Inneren des Gehäuses (1) angeordnete feststehende Hilfskontakte (12) und als Steueranschlussbereich zum Anschließen von Steuerleitern (13) an eine im Inneren des Gehäuses (1) angeordnete Steuerschaltung (14) dient,
- **dass** im Inneren des Gehäuses (1) mindestens eine bewegliche Hilfskontaktbrücke (15) angeordnet ist,
- **dass** mittels jeder Hilfskontaktbrücke (15) ein Hilfsstrompfad (16) schaltbar ist, der zwei der Hilfskontakte (12) und die jeweilige Hilfskontaktbrücke (15) enthält, und
- **dass** die Hilfskontaktbrücken (15) und die Hauptkontaktbrücken (7) derart miteinander gekoppelt sind, dass die Hilfsstrompfade (16) zusammen mit den Hauptstrompfaden (8) geschaltet werden.

3. Elektromagnetisches Schaltgerät nach Anspruch 1 oder 2,
**dadurch gekennzeichnet,**
**dass** der zweite Zentralbereich (10) eine Aufnahme (18) für ein Zusatzmodul (19) aufweist und dass die Aufnahme (18) elektrische Zusatzkontakte (20) zum elektrischen Verbinden des Zusatzmoduls (19) mit einer im Inneren des Gehäuses (1) angeordneten Schaltung (21) aufweist.

4. Elektromagnetisches Schaltgerät nach Anspruch 1, 2 oder 3,
**dadurch gekennzeichnet,**
**dass** zwischen dem ersten und dem zweiten Zentralbereich (10, 10') ein vom ersten zum zweiten Hauptanschlussbereich (4, 4') verlaufender Kabelkanal (22) angeordnet ist.

5. Elektromagnetisches Schaltgerät nach Anspruch 4,
**dadurch gekennzeichnet,**
**dass** der zweite Zentralbereich (10') und der Kabelkanal (22) mittels einer entfernbaren Abdeckung (23) abgedeckt sind.

6. Elektromagnetisches Schaltgerät nach Anspruch 5,
**dadurch gekennzeichnet,**
**dass** die entfernbare Abdeckung (23) im abgedeckten Zustand von zweitem Zentralbereich (10') und Kabelkanal (22) niveaugleich an den ersten Zentralbereich (10) angrenzt.

7. Elektromagnetisches Schaltgerät nach Anspruch 5 oder 6,
**dadurch gekennzeichnet,**
**dass** die Abdeckung (23) als schwenkbare Klappe ausgebildet ist.

8. Elektromagnetisches Schaltgerät nach Anspruch 7,
**dadurch gekennzeichnet,**
**dass** die Klappe (23) um eine Schwenkachse (24) schwenkbar ist, die an einem vom ersten Zentralbereich (10) entfernten Ende (25) des zweiten Zentralbereichs (10') angeordnet ist.

## Claims

1. Electromagnetic switching device,
- wherein the electromagnetic switching device has a housing (1) with an installation side (2) and a connection side (3) disposed opposite the installation side (2),
- wherein the connection side (3) has a first main connection section (4) for connecting first main conductors (5) to first fixed main contacts (6) disposed inside the housing (1),
- wherein the connection side (3) has a second main connection section (4') for connecting second main conductors (5') to second fixed main contacts (6') disposed inside the housing (1),
- wherein disposed inside the housing (1) are moving main contact bridges (7) by means of which a main current path (8) can be switched in each case,
- wherein each main current path (8) contains one of the first fixed main contacts (6), one of the second fixed main contacts (6') and one of the main contact bridges (7),
- wherein the first and the second main connection section (4, 4') are located opposite each other,
- wherein a first and a second central section (10, 10') are disposed between the first and the second main connection section (4, 4'),
**characterised in that**
- the first and the second central section (10, 10') are raised with respect to the main connection sections (4, 4') and are disposed next to each other when viewed from the first to the second main connection section (4, 4'), and
- wherein the first central section (10) projects further above the main connection sections (4, 4') than the second central section (10').

2. Electromagnetic switching device according to claim 1,
**characterised in that**
- one of the central sections (10, 10') in each case serves as an auxiliary connection section for connecting auxiliary conductors (11) to fixed auxiliary contacts (12) disposed inside the housing (1) and as a control connection section for connecting control conductors (13) to a control circuit (14) disposed inside the housing (1),
- at least one moving auxiliary contact bridge (15) is disposed inside the housing (1),
- an auxiliary current path (16) can be switched by means of each auxiliary contact bridge (15), which auxiliary current path (16) contains two of the auxiliary contacts (12) and the respective auxiliary contact bridge (15), and
- the auxiliary contact bridges (15) and the main contact bridge (7) are coupled to one another in such a way that the auxiliary current paths (16) are switched together with the main current paths (8).

3. Electromagnetic switching device according to claim 1 or 2,
**characterised in that**
the second central section (10) has a receptacle (18) for an add-on module (19) and the receptacle (18) has supplementary electrical contacts (20) for electrically connecting the add-on module (19) to a circuit (21) disposed inside the housing (1).

4. Electromagnetic switching device according to claim 1, 2 or 3,
**characterised in that**
a cable conduit (22) running from the first to the second main connection section (4, 4') is disposed between the first and second central section (10, 10').

5. Electromagnetic switching device according to claim 4,
**characterised in that**
the second central section (10') and the cable conduit (22) are covered by means of a removable cover (23).

6. Electromagnetic switching device according to claim 5,
**characterised in that**
in the covered state of second central section (10') and cable conduit (22) the removable cover (23) adjoins the first central section (10) at the same level.

7. Electromagnetic switching device according to claim 5 or 6,
**characterised in that**
the cover (23) is embodied as a swivel-mounted flap.

8. Electromagnetic switching device according to claim 7,
**characterised in that**
the flap (23) is pivotable about a swivel axis (24) which is disposed at an end (25) of the second central section (10') which is distant from the first central section (10).

## Revendications

1. Commutateur électromagnétique,
- le commutateur électromagnétique présentant un boîtier (1) avec un côté montage (2) et un coté connexion (3) opposé au côté montage (2),
- le côté connexion (3) présentant une première zone de connexion principale (4) destinée à connecter des premiers conducteurs principaux (5) à des premiers contacts principaux fixes (6) disposés à l'intérieur du boîtier (1),
- le côté connexion (3) présentant une deuxième zone de connexion principale (4') destinée à connecter des deuxièmes conducteurs principaux (5') à des deuxièmes contacts principaux fixes (6') disposés à l'intérieur du boîtier (1),
- à l'intérieur du boîtier (1) étant disposés des ponts de contact principal mobiles (7) au moyen desquels respectivement un trajet de courant principal (8) peut être commuté,
- chaque trajet de courant principal (8) comportant respectivement un des premiers contacts principaux fixes (6), respectivement un des deuxièmes contacts principaux fixes (6') et respectivement un des ponts de contact principal (7),
- la première et la deuxième zone de connexion principale (4, 4') étant opposées l'une à l'autre,
- entre la première et la deuxième zone de connexion principale (4, 4') étant disposées une première et une deuxième zone centrale (10, 10'), **caractérisé en ce que**
- la première et la deuxième zone centrale (10, 10') étant surélevées par rapport aux zones de connexion principales (4, 4') et, vu de la première à la deuxième zone de connexion principale (4, 4'), étant disposées côte à côte, et
- la première zone centrale (10) s'élevant plus loin au-dessus des zones de connexion principales (4, 4') que la deuxième zone centrale (10').

2. Commutateur électromagnétique selon la revendication 1, **caractérisé en ce que**
- respectivement une des zones centrales (10, 10') sert de zone de connexion auxiliaire destinée à connecter des conducteurs auxiliaires (11) à des contacts auxiliaires fixes (12) disposés à l'intérieur du boîtier (1), et de zone de connexion de commande destinée à connecter des conducteurs de commande (13) à un circuit de commande (14) disposé à l'intérieur du boîtier (1),
- à l'intérieur du boîtier (1) est disposé au moins un pont de contact auxiliaire mobile (15),
- au moyen de chaque pont de contact auxiliaire (15) peut être commuté un trajet de courant auxiliaire (16) qui comporte deux des contacts auxiliaires (12) et le pont de contact auxiliaire (15) respectif, et
- les ponts de contact auxiliaire (15) et les ponts de contact principal (7) sont couplés entre eux de telle façon que les trajets de courant auxiliaires (16) seront commutés conjointement avec les trajets de courant principaux (8).

3. Commutateur électromagnétique selon la revendication 1 ou 2,
**caractérisé en ce que**
la deuxième zone centrale (10') présente un logement (18) pour un module additionnel (19), et **en ce que** le logement (18) présente des contacts additionnels électriques (20) destinés à connecter électriquement le module additionnel (19) avec un circuit (21) disposé à l'intérieur du boîtier (1).

4. Commutateur électromagnétique selon la revendication 1, 2 ou 3,
**caractérisé en ce que**
entre la première et la deuxième zone centrale (10, 10') est disposée un conduit de câble (22) s'étendant de la première à la deuxième zone de connexion principale (4, 4').

5. Commutateur électromagnétique selon la revendication 4,
**caractérisé en ce que**
la deuxième zone centrale (10') et le conduit de câble (22) sont recouverts au moyen d'un couvercle amovible (23).

6. Commutateur électromagnétique selon la revendication 5,
**caractérisé en ce que**
le couvercle amovible (23), lorsque la deuxième zone centrale (10') et le conduit de câble (22) sont recouverts, est contigu à la première zone centrale (10) et au même niveau que celle-ci.

7. Commutateur électromagnétique selon la revendication 5 ou 6,
**caractérisé en ce que**
le couvercle (23) est conçu comme volet pivotant.

8. Commutateur électromagnétique selon la revendication 7,
**caractérisé en ce que**
le volet (23) est susceptible de pivoter autour d'un axe de pivotement (24) qui est disposé à une extrémité (25) éloignée de la première zone centrale (10), de la deuxième zone centrale (10').
